# EUROPÄISCHE PATENTSCHRIFT

(11) **EP 2 984 001 B1**
(45) Veröffentlichungstag und Bekanntmachung des Hinweises auf die Patenterteilung: **01.03.2017**
(21) Anmeldenummer: 14711156.1
(22) Anmeldetag: 18.03.2014
(51) Int. Cl.: B65D 85/72, B65D 85/76, B65D 5/60

(54) **VERPACKUNGSSYSTEM UMFASSEND EINE KARTONSTRUKTUR**
PACKAGING SYSTEM CPMPRISING A TRAY-TYPE CARTON STRUCTURE
SYSTEME DE CONDITIONNEMENT AVEC BARQUETTE D'EMBALLAGE EN CARTON

(30) Priorität: 12.04.2013 DE 102013006309
(43) Veröffentlichungstag der Anmeldung: 17.02.2016
(73) Patentinhaber: ROBA Group AG, CH-8274 Tägerwilen (CH)
(72) Erfinder: BAUERNFEIND, Roman, CH-8264 Lipperswil (CH)
(74) Vertreter: Kutzenberger, Helga
(86) Internationale Anmeldenummer: PCT/EP2014/000727
(87) Internationale Veröffentlichungsnummer: WO 2014/166578

(56) Entgegenhaltungen:
- WO-A2-2011/134590
- FR-A1- 2 933 329

## Beschreibung

Die vorliegende Erfindung betrifft ein Verpackungssystem aus einer Verpackungsmulde und einem davon separaten Verpackungselement zum Verschließen der Mulde, bei dem die Verpackungsmulde eine äußere, gefaltete oder geformte Kartonstruktur aus Wellpappe mit einer Einlage aus einer ein- oder mehrschichtigen Kunststofffolie aufweist, wobei die Innenseite jeder Seitenwand der Kartonstruktur jeweils nur in ihrem oberen Teilbereich, vorzugsweise höchstens bis zur jeweiligen Oberkante der Seitenwand, mit der Einlage stoffschlüssig verbunden ist, die Einlage mit dem jeweils verbleibenden unteren Bereich der Innenseite jeder Seitenwand bis zum Boden der Verpackungsmulde eine im Wesentlichen formgleiche, aber lose Anlagefläche bildet und um die Kartonstruktur zumindest im Bodenbereich wenigstens eine, vorzugsweise mehrere, in regelmäßigen Abschnitten angeordnete Entgasungsöffnungen aufweist.

Die Bereitstellung von Verpackungssystemen, welche speziell für die Verpackung von Lebensmitteln, insbesondere von frischem oder gegartem Fleisch, Geflügel oder Fisch, Fleischwaren wie Schinken oder Wurst oder Non-Food-Produkten geeignet sind, stellt eine besondere Herausforderung dar. Die Verpackungssysteme müssen nicht nur einen hygienischen Schutz des Produktes während des Transports und der Lagerung bieten, sondern auch eine für den Kunden ansprechende Präsentation der Produkte ermöglichen, sodass beispielsweise das Produkt durch den Kunden in Augenschein genommen werden kann.

Um die Produktqualität - wie Frische und Farbe - möglichst optimal zu erhalten und die Haltbarkeit zu verlängern, werden die Produkte in den Verpackungssystemen, bestehend vorzugsweise aus einer Mulde und einem Deckel, vorzugsweise unter Schutzgasatmosphäre verpackt, um den Sauerstoffgehalt in der Verpackung möglichst gering zu halten.

Die bekannten Verpackungssysteme, insbesondere im Bereich der Lebensmittelindustrie, umfassen u.a. eine Mulde aus Kunststoff, die üblicherweise nicht aus nachwachsenden Rohstoffen hergestellt ist. Weitere Nachteile sind ggf. hohe Kohlenstoffdioxidemissionen und ein hoher Wasserverbrauch bei der Herstellung sowie hohe Kosten bei der Entsorgung. Dies gilt auch für Verpackungssysteme, bei denen die Verpackungsmulde aus einem mit einer Kunststofffolie vollflächig laminierten Karton besteht, dessen laminierte Oberfläche dem Füllgut zugewandt ist.

Aufgabe der vorliegenden Erfindung war es daher ein Verpackungssystem zur Verfügung zu stellen, das nicht die Nachteile der Verpackungssysteme des Standes der Technik aufweist, d.h. insbesondere ein Verpackungssystem, das eine verbesserte Isolationswirkung zum Schutz des Füllguts bzw. des Verbrauchers bei der Handhabung bietet, wobei FR 2 933 329 A1 ein Verpackungssystem gemäss Oberbegriff von Anspruch 1 offenbart.

So sollte das Verpackungssystem so weit wie möglich nur auf nachwachsenden Rohstoffen basieren, die vorzugsweise zumindest recycelbar sind Erfindungsgemäß wird diese Aufgabe durch Bereitstellung eines Verpackungssystems aus einer Verpackungsmulde und einem von dem Verpackungsgut separaten Verpackungselement zum Verschließen der Mulde (dem Verschlusselement) gelöst, das die Merkmale von Anspruch 1 aufweist und sich dadurch auszeichnet, dass die Verpackungsmulde eine äußere, gefaltete oder geformte Kartonstruktur aus Wellpappe mit einer Einlage aus einer ein- oder mehrschichtigen, thermogeformten Kunststofffolie aufweist, wobei die Innenseite jeder Seitenwand der Kartonstruktur jeweils nur in einem oberen Teilbereich, vorzugsweise höchstens bis zur Oberkante der jeweiligen Seitenwand, vollumfänglich mit der Einlage durch Heisssiegeln oder Verpressen stoffschlüssig verbunden ist, die Einlage mit dem jeweils verbleibenden unteren Bereich der Innenseite jeder Seitenwand bis zum und über den Boden der Verpackungsmulde im Wesentlichen, eine formgleiche, aber lose Anlagefläche bildet und nur die Kartonstruktur zumindest im Bodenbereich wenigstens eine, vorzugsweise mehrere, in regelmäßigen Abschnitten angeordnete Entgasungsöffnungen aufweist.

Die Verpackungsmulde des erfindungsgemäßen Verpackungssystems beruht auf einer Kartonstruktur aus Wellpappe.

Wellpappe weist im Vergleich zu Vollpappe trotz geringem Eigengewicht eine hohe Stabilität auf.

Des Weiteren ist die Isolationswirkung bei Verpackungssystemen, die im Wesentlichen auf Wellpappe basieren, aufgrund der innerhalb der Wellenstruktur enthaltenen Luft verbessert, so dass sie eine vergleichsweise hohe Isolationswirkung gegenüber Kälte und Wärme aufweisen. Dadurch wird der Schutz des Füllguts, insbesondere dessen Frische und Haltbarkeit, verbessert. Insbesondere im Falle von Lebensmitteln, die direkt in der Verpackung mithilfe von Mikrowellen, erwärmt werden, wirkt sich die gute Isolationswirkung der erfindungsgemäßen Verpackungssysteme insoweit vorteilhaft auf die Handhabung aus, dass der Verbraucher vor Verbrennungen geschützt wird.

Da die erfindungsgemäßen Verpackungssysteme zumindest teilweise aus einer aus nachwachsenden Rohstoffen hergestellten Kartonstruktur aus Wellpappe bestehen, werden zudem weniger Erdölreserven verbraucht. So kann der Kunststoffanteil einer erfindungsgemäßen Verpackungsmulde im Vergleich zu den Mulden aus herkömmlichem Kunststoff um bis zu 70% reduziert werden. Die Kartonstruktur aus Wellpappe und die Einlage der erfindungsgemäßen Mulde können außerdem einfach voneinander getrennt werden, was die Entsorgung erleichtert. Dies ist beim Einsatz von mit Kunststofffolien laminierten Kartonstrukturen nicht möglich. Ferner kann die auf nachwachsenden Rohstoffen basierende Kartonstruktur aus Wellpappe recycelt werden.

Die erfindungsgemäße Verpackungsmulde weist eine äußere, gefaltete oder geformte Kartonstruktur aus Wellpappe auf.

Die Öffnung der muldenförmigen Wellpappenstruktur kann mehreckig, bevorzugt dreieckig, rechteckig, quadratisch oder rund sein. Die Seitenwände der Kartonstruktur aus Wellpappe können üblicherweise mehr oder weniger konisch auf den Boden zulaufen, wodurch die erfindungsgemäße Verpackungsmulde besser stapelbar ist. Die Gestalt der Einlage entspricht im Wesentlichen der der Wellpappenstruktur und ist vorzugsweise ebenfalls muldenförmig.

Die Kartonstruktur aus Wellpappe hat bevorzugt eine Höhe von 1,5 cm bis 10 cm, bevorzugter 2 cm bis 8 cm. Die Breite und Länge einer rechteckigen Kartonstruktur können bevorzugt 3 cm bis 30 cm, bevorzugter 10 cm bis 20 cm, betragen. Das Volumen der Kartonstruktur beträgt vorzugsweise 20 bis 1500 cm³, bevorzugter 100 bis 1000 cm³, besonders bevorzugt 500 bis 800 cm³.

In einer besonders bevorzugten Ausführungsform ist die Kartonstruktur aus Wellpappe muldenförmig, wobei die Fläche des Bodens größer ist als die Fläche jeder einzelnen Seitenwand. Gemäß dieser Ausführungsform laufen die Seitenwände bevorzugt konisch auf den Boden zu.

Besonders bevorzugt werden die Kartonstrukturen aus einem Wellpappenbogen oder einer Wellpappenbahn mit Hilfe eines Stanzwerkzeugs ausgestanzt.

Das Formen der Kartonstruktur aus Wellpappe erfolgt erfindungsgemäß bevorzugt durch Aufrichten (Falten) oder mechanische Verformung, vorzugsweise unter Feuchtigkeits- und/oder Wärmeeinwirkung. Diese Techniken gehören zum Stand der Technik und sind dem Fachmann bekannt, z.B. aus WO 2011/134590 und WO 2011/134591.

Im Sinne der vorliegenden Erfindung bezeichnet daher "mechanische Verformung" bevorzugt die Verformung nach Erwärmen und Befeuchten einer Wellpappenbahn bzw. eines Wellpappenbogens unter mechanischer Einwirkung, bevorzugt mit Hilfe eines Formwerkzeugs. Bevorzugt umfasst der Begriff "mechanische Verformung" die Druckumformung bzw. Biegeumformung.

Wenn die Wellpappenstruktur durch Aufrichten (Falten) hergestellt wird, sollte sie bevorzugt mindestens eine Höhe von 2 cm aufweisen. Wenn die Kartonstruktur eine Höhe von <2 cm aufweisen soll, ist die Kartonstruktur bevorzugt durch mechanische Verformung herzustellen. Vorzugsweise kann die Kartonstruktur, wie in WO 2011/134590 und WO 2011/134591 beschrieben, durch Falten und gegebenenfalls anschließendem Stoffschluss, beispielsweise durch Kleben eines Wellpappenzuschnitts hergestellt werden. Nach dem Falten kann die Wellpappenstruktur auch durch Form- und/oder Kraftschluss in ihrer gefalteten Struktur fixiert werden. Vorzugsweise wird die Wellpappenstruktur aus einem planen Wellpappe-Zuschnitt hergestellt, in dem die Seitenwände hochgeklappt und miteinander verklebt werden. Die Seitenwände stehen vorzugsweise nicht senkrecht zum Boden, sondern sind so angeordnet, dass sich der Querschnitt der Wellpappenstruktur von oben nach unten verjüngt.

In einer bevorzugten Ausführungsform wird die Kartonstruktur aus Wellpappe durch Falten (Aufrichten) geformt, wobei bevorzugt durch Laschenklebung, vorzugsweise mithilfe eines Dispersionsklebers, die Struktur fixiert wird. Dem Fachmann sind geeignete Dispersionskleber zur Laschenklebung bekannt.

In einer anderen bevorzugten Ausführungsform wird zur Herstellung der Kartonstruktur die Wellpappe unter Feuchtigkeit- und/oder Wärmeeinwirkung mechanisch geformt.

Erfindungsgemäß besteht die Kartonstruktur aus Wellpappe. Wellpappen bzw. Bahnen aus Wellpappe sind dem Fachmann allgemein bekannt und umfassen mehrere Lagen, d.h. wenigstens zwei Außenlagen, die von einer Wellenbahn getrennt werden, entsprechend einer einwelligen Wellpappe. Eine Wellpappe kann aber auch mehrwellig sein, wobei jeweils zwei Wellbahnen durch eine Zwischenlage voneinander getrennt sind. Bevorzugt können bis zu drei Wellbahnen jeweils durch Zwischenlagen voneinander getrennt vorliegen, so dass eine solche dreiwellige Wellpappe aus sieben Lagen, nämlich aus zwei Außenlagen, drei Wellbahnen und zwei Zwischenlagen, besteht. Die einzelnen Lagen der Wellpappe werden miteinander verklebt.

Wellpappe kann an unterschiedliche Verwendungszwecke angepasst werden. Dabei werden die Eigenschaften der Wellpappe im Wesentlichen durch die zur Anwendung kommende Papiersorte und dessen Flächengewicht, durch die Art der Welle und/oder deren Anzahl bestimmt.

Erfindungsgemäß bevorzugt sind einwellige und doppelwellige Wellpappen, besonders bevorzugt sind einwellige Wellpappen.

Jede der Außenlagen, die Wellenbahn bzw. jede der Wellenbahnen und jede Zwischenlage können aus denselben oder unterschiedlichen Papiersorten bestehen. Erfindungsgemäß bevorzugt bestehen sie aus unterschiedlichen Papiersorten.

Erfindungsgemäß bevorzugt wird eine Wellpappe eingesetzt, deren Papierbahnen vorzugsweise ein Flächengewicht von 50 bis 150 g/m², vorzugsweise von 65 bis 135 g/m², bevorzugter von 75 bis 125 g/m² aufweisen.

Bekannterweise wird Wellpappe je nach Wellengröße in Wellpappe mit Feinstwelle (F und G) bis Grobwelle (A) eingeteilt.

Erfindungsgemäß wird bevorzugt eine Wellpappe mit Feinstwelle (F und G), oder mit einer Mikrowelle (E) oder Kombinationen daraus, besonders bevorzugt eine Wellpappe mit Feinstwelle (F und G) eingesetzt.

Die Kartonstruktur der erfindungsgemäßen Verpackungsmulde besteht daher bevorzugt aus einer einwelligen Wellpappe, vorzugsweise mit einer Welle der Größe G, F oder E.

Wenn die Wellpappe mehrere Wellenbahnen umfasst, d.h. beispielsweise doppelwellig oder dreiwellig ist, können die einzelnen Wellenbahnen auch unterschiedliche Wellenprofile aufweisen. Die Wellenpappenstruktur der erfindungsgemäßen Verpackungsmulde besteht bevorzugt aus einer mehrwelligen Wellpappe, wobei jede Lage bzw. Wellenbahn denselben oder einen unterschiedlichen Aufbau aufweisen kann.

Die Wellpappenstruktur der erfindungsgemäßen Verpackungsmulde kann auch bedruckt sein, um ggf. Produkt- und Verbraucherinformationen zu vermitteln oder um zur Dekoration zu dienen. Ein Druck kann auf der Außenseite der Wellpappenstruktur und/oder auf den Seitenwänden und/oder auf dem Boden aufgebracht sein.

Vorzugsweise wird eine bedruckte Wellpappe eingesetzt. Die Bedruckbarkeit der Wellpappenstruktur bereitet auch bei komplizierten Drucken keine Schwierigkeiten, was bei Mulden aus Kunststoff nicht immer gegeben ist.

Die Einlage der erfindungsgemäßen Verpackungsmulde ist einer ein- oder mehrschichtigen, heißsiegelbaren Kunststofffolie aus thermoplastischen Polymeren.

Vorzugsweise wird die Einlage aus einer mehrschichtigen Kunststofffolie hergestellt, die folgende Schichtfolge umfasst:
(a) eine zum Füllgut gerichtete, vorzugsweise heißsiegelbare Schicht (a) aufgebaut aus wenigstens einem thermoplastischen Olefin-Homo- oder Copolymeren, Cyclo-Olefin-Copolymeren oder deren Mischungen,
(b) eine Haftvermittlerschicht (b),
(c) ggf. eine Schicht (c) aufgebaut aus wenigstens einem Homo- und/oder Copolyamid,
(d) wenigstens eine Barriereschicht (d)
(c) ggf. eine weitere Schicht (c) aufgebaut aus wenigstens einem Homo- und/oder Copolyamid,
(b) eine weitere Haftvermittlerschicht (b),
(f) ggf. eine Schicht (f) aufgebaut aus wenigstens einem thermoplastischen Olefin-Homo- oder Copolymeren, einem Cyclo-Olefin-Copolymeren oder deren Mischungen oder aus wenigstens einem Homo- oder Copolyamid oder deren Mischungen,
(b) ggf. eine weitere Haftvermittlerschicht (b), und
(e) eine zur Kartonstruktur aus Wellpappe gerichtete, vorzugsweise heißsiegelbare Außenschicht (e) aufgebaut aus wenigstens einem thermoplastischen Olefin-Homo- oder Copolymeren, Cyclo-Olefin-Copolymeren oder deren Mischungen.

Vorzugsweise kann die zum Einsatz kommende mehrschichtige Kunststofffolie zusätzlich zu der vorstehend beschriebenen Schichtfolge (a) bis (e) eine weitere Schichtfolge umfassend
(f) ggf. eine weitere Schicht (f) aufgebaut aus wenigstens einem thermoplastischen Olefin-Homo- oder Copolymeren, einem Cyclo-Olefin-Copolymeren oder deren Mischungen oder aus wenigstens einem Homo- oder Copolyamid oder deren Mischungen,
(b) eine weitere Haftvermittlerschicht (b),
(c) ggf. eine weitere Schicht (c) aufgebaut aus wenigstens einem Homo- und/oder Copolyamid,
(d) wenigstens eine Barriereschicht (d)
(c) ggf. eine weitere Schicht (c) aufgebaut aus wenigstens einem Homo- und/oder Copolyamid,
(b) ggf. eine weitere Haftvermittlerschicht (b)
aufweisen, die mit der ggf. vorhandenen Schicht (f) direkt an die (ggf.) vorhandene Schicht (f) anschließt und die Schicht (e) als Außenschicht verbleibt.

Erfindungsgemäß bevorzugt wird die Kunststofffolie, die als der Einlage zum Einsatz kommt, in Längs- und/oder Querrichtung in einem Reckverhältnis von mindestens 1:1,5, vorzugsweise mindestens 1:2, besonders bevorzugt 1 : 2 bis 1 : 4 gereckt, da sich eine solche mehrschichtige Kunststofffolie durch eine besonders hohe Durchstoßfestigkeit auszeichnet.

Trotz einer solchen biaxialen Orientierung weist die biaxial orientierte, mehrschichtige Kunststofffolie nur einen Schrumpf von höchstens 5 %, vorzugsweise von ≤ 3 % auf, da sie nach der Reckung fixiert wird.

Die Einlagenfolie weist bevorzugt eine Dicke von 30 bis 400 µm, bevorzugter von 50 bis 350 µm, noch bevorzugter von 70 bis 300 µm, am bevorzugtesten von 80 bis 250 µm und insbesondere von 90 bis 220 µm oder von 100 bis 200 µm.

Wie bereits ausgeführt, kann die als Einlage zum Einsatz kommende mehrschichtige Kunststofffolie bevorzugt mehr als 2, besonders bevorzugt 5 und mehr Schichten aufweisen. Besonders bevorzugt ist auch als Einlage eine Kunststofffolie, die 5 bis 10 Schichten aufweist.

Vorzugsweise ist die erfindungsgemäß zum Einsatz kommende Einlage nicht aufblasbar, besteht nicht aus Segmenten und setzt sich nicht aus mehreren Kunststoffbahnen zusammen. Vorzugsweise besteht die Einlage nur aus einer, vorzugsweise durch Tiefziehen thermogeformten Kunststoffbahn.

Besonders bevorzugt basiert die Einlage auf einer mehrschichtigen Kunststofffolie, welche im Wesentlichen aus thermoplastischen Polymeren aufgebaut ist.

Die Einlage der erfindungsgemäßen Verpackungsmulde besteht bevorzugt aus einer mehrschichtigen Kunststofffolie, die einen transparenten Folienverbund mit vorzugsweise wenigstens einer gegebenenfalls mehrlagigen Heißsiegelschicht basierend auf wenigstens einem thermoplastischen Polymer, aus wenigstens einer transparenten Schicht aus einem thermoplastischen Polymer mit einer bestimmten Funktionalität und gegebenenfalls aus notwendigen Haftvermittlerschichten aus einem thermoplastischen Polymer umfasst.

Als Schicht mit einer bestimmten Funktionalität kann der transparente Folienverbund bzw. die mehrschichtige Kunststofffolie, die als Einlage für die erfindungsgemäße Verpackungsmulde dient, wenigstens eine vorzugsweise transparente Barriereschicht (c) aufweisen, vorzugsweise eine Barriereschicht gegen Gase, wie Sauerstoff oder Wasserdampf, gegen Migration von niedermolekularen Anteilen und/oder gegen Geschmacks- bzw. Geruchsbeeinträchtigung oder gegen Feuchtigkeit, die ggf. jeweils über eine Haftvermittlerschicht mit den angrenzenden Schichten verbunden ist.

Bevorzugt weist die als Einlage der erfindungsgemäßen Verpackungsmulde zum Einsatz kommende Kunststofffolie eine Sauerstoffdurchlässigkeit gemäß DIN 53380-3 von unter 10,00 cm³/(m²·d·bar) bei 23°C und 50% r. F. auf. Bevorzugt beträgt die Sauerstoffdurchlässigkeit der Einlage höchstens 8 cm³/(m²·d·bar), bevorzugt höchstens 7 oder 6 cm³/(m²·d·bar), bevorzugter höchstens 5, 4 oder 3 cm³/(m²·d·bar), noch bevorzugter höchstens 2, 1 oder 0,5 cm³/(m²·d·bar), am bevorzugtesten höchstens 0,4, 0,3 oder 0,2 cm³/(m²·d·bar) und insbesondere höchstens 0,1, 0,09 oder 0,08 cm³/(m²·d·bar) (jeweils bei 23°C und 50% r. F.).

Erfindungsgemäß bevorzugt entsprechen die Werte der Wasserdampfdurchlässigkeit der als Einlage der erfindungsgemäßen Verpackungsmulde verwendeten Kunststofffolie höchstens den vorstehend genannten Sauerstoffdurchlässigkeitswerten, wobei die Wasserdampfdurchlässigkeit gemäß DIN ISO 53 122 bestimmt wird.

Als Einlage zum Einsatz kommende Kunststofffolie kann jede, insbesondere aus dem Bereich der Lebensmitteltechnik bekannte, thermoplastische Kunststofffolie mit den vorstehend aufgeführten Schichtfolgen verwendet werden.

Für eine Einlage kann besonders bevorzugt eine mehrschichtige Kunststofffolie eingesetzt werden, die wenigstens die Polymerschichten (a) bis (e) und ggf. (f) umfasst. Die Polyolefinschichten (a) und (e) bilden bevorzugt jeweils die äußere Schicht der Einlage. Besonders bevorzugt sind beide äußeren Schichten der Kunststofffolie heißsiegelbar.

Die Polyolefinschichten (a), (e) und ggf. (f) der erfindungsgemäßen Mehrschichtfolie basieren, gleich oder verschieden, auf einem thermoplastischen Polyolefin, Olefin-Copolymeren oder deren Mischung.

Polyolefine und Olefin-Copolymere im Sinne der vorliegenden Erfindung sind bevorzugt ausgewählt aus der Gruppe umfassend Polyethylene (PE) - insbesondere Polyethylene niedriger Dichte zwischen 0,86 und 0,93 g/cm³ (LDPE), lineare Polyethylene geringer Dichte zwischen 0,86 und 0,94 g/cm³ (LLDPE), die neben Ethylen als Comonomer ein oder mehrere α-Olefine mit mehr als 3 Kohlenstoffatomen enthalten, Polyethylene hoher Dichte zwischen 0,94 und 0,97 g/cm³ (HDPE) oder Ethylen-Copolymere mit einem α-Olefin mit 4 oder mehr Kohlenstoffatomen (mPE), Polypropylene (PP), Polyisobutylene (PI), Polybutylen (PB), EthylenAcrylsäure-Copolymere (EAA), Ethylen-Methacrylsäure-Copolymere (EMAA), Ethylen-Vinylacetat-Copolymere mit vorzugsweise 60-99 mol.-% Ethylen (EVA), Ethylen-Propylen-Copolymere mit vorzugsweise 1-10 mol.-% Ethylen (EPCo) und auf Olefinen basierende Copolymere, deren Moleküle über lonenbindungen vernetzt sind und Mischungen aus jeweils wenigstens zwei der genannten Polymerarten.

Die als Einlage zum Einsatz kommende Kunststofffolie der erfindungsgemäßen Verpackungsmulde weist bevorzugt, wie bereits erwähnt, wenigstens eine Barriereschicht (d) auf. Dem Fachmann sind geeignete Polymere bekannt, mit denen die gewünschte Barrierewirkung, insbesondere Gas- oder Aromabarriere, erzielt werden kann.

Geeignete Polymere sind Ethylen-Vinylalkohol-Copolymere (EVOH), Polyvinylidenchlorid (PVDC) und Vinylidenchlorid-Copolymere, vorzugsweise mit einem Anteil des Vinylidenchlorids von 80% oder mehr, ggf. auch als Blend mit anderen Polymeren, wie mit Ethylen/Vinylacetat-Copolymere (EVA). Wenn die Kunststofffolie mehrere Barriereschichten (d) umfasst, basieren die Barriereschichten (d) vorzugsweise jeweils, gleich oder verschieden, auf Ethylen-Vinylalkohol-Copolymeren.

Um die Barriereschicht (d), wenn notwendig, gegen Feuchtigkeitseinflüsse zu schützen, kann sie jeweils mit einer Zwischenschicht (c) versehen sein. Diese Zwischenschichten (c) schützen die Barriereschicht (d), wenn notwendig, auch gegen eine Schädigung beim Thermoformen.

Bevorzugt basieren diese Zwischenschichten (c) jeweils, gleich oder verschieden, auf einem Polyamid, Copolyamid oder deren Mischungen. Polyamide (PA) und Copolyamide (CoPA) im Sinne der vorliegenden Erfindung sind bevorzugt aliphatisch oder (teil-)aromatisch. Bevorzugt sind aliphatische Polyamide. Bevorzugt weisen die Polyamide oder Copolyamide einen Schmelzpunkt im Bereich von 160 bis 240°C, bevorzugter von 170 bis 220°C auf. Bevorzugt ist wenigstens ein Polyamid oder Copolyamid ausgewählt aus der Gruppe umfassend aus PA 4, PA 6, PA 7, PA 8, PA 9, PA 10, PA 11, PA 12, PA 4,2, PA 6,6, PA 6,8, PA 6,9, PA 6,10, PA 6,12, PA 7,7, PA 8,8, PA 9,9, PA 10,9, PA 12,12, PA 6/6,6, PA 6,6/6, PA 6T, und PA 6I. PA 6 ist besonders bevorzugt. Eine ausführliche Beschreibung von Polyamiden und Copolyamiden findet sich im Kunststoff-Handbuch Band VI, Polyamide, Carl Hanser Verlag München, 1966; und Melvin I. Kohan, Nylon Plastics Handbook, Carl Hanser Verlag München, 1995, auf dessen Inhalt vollumfänglich Bezug genommen wird.

Bestimmte PA oder CoPA können auch als Öl- oder Fettbarriere eingesetzt werden und sind dem Fachmann bekannt.

Die erfindungsgemäß zum Einsatz kommende, mehrschichtige Kunststofffolie kann bevorzugt auch eine oder mehrere Haftvermittlerschichten (b) aufweisen. Geeignete Haftvermittlerpolymere sind dem Fachmann bekannt.

Bevorzugt basieren die Haftvermittlerschichten (b), gleich oder verschieden, auf einer Mischung aus vorzugsweise modifzierten Polyolefinen und/oder Olefin-Copolymeren, vorzugsweise ausgewählt aus der Gruppe umfassend mit Carboxylgruppen und/oder cyclischen Anhydridgruppen modifzierte PE, PP, insbesondere mit Maleinsäureanhydridgruppen modifizierte Polyethylene, Polypropylene und Ethylen-Vinylacetat-Copolymere. Bevorzugt sind Maleinsäureanhydrid-modifizierte PE, mit COOH-Gruppen modifizierte PE, säuremodifizierte Copolymere von Ethylen/Vinylacetat, säuremodifizierte Ethylen/(meth)acrylat-Copolymere oder anhydridmodifizierte Ethylen(meth)acrylat-Copolymere, anhydridmodifizierte Ethylen-Vinylacetat-Copolymere oder ein Polymerblend enthaltend mindestens zwei der vorstehend genannten Polymere. Mit Maleinsäureanhydrid modifizierte Polymere oder Copolymere sind besonders bevorzugt.

Die als Einlage zum Einsatz kommende mehrschichtige Kunststofffolie kann bis zu 9, 10, oder 11 Schichten aufweisen, wobei die äußeren beiden, siegelbaren Schichten bevorzugt auf PE basieren. Ganz besonders bevorzugt ist eine Kunststofffolie als Einlage, welche aus zehn Schichten besteht und den Schichtaufbau PE/PA/EVOH/PA/PE/PE/PA/EVOH/PA/PE aufweist.

In besonderen Fällen kann die als Einlage zum Einsatz kommende, mehrschichtige Kunststofffolie auch eine Papierschicht als äußere Schicht umfassen, wobei der Verbund zwischen der mehrschichtigen Kunststofffolie und der Papierschicht über eine Laminierschicht gegeben ist. Dem Fachmann sind Laminierschichten und die dafür geeigneten Materialien bekannt. Die sonst vorzugsweise transparente Kunststofffolie weist bevorzugt eine Papierschicht auf, die als Einlage gegen das Füllgut gerichtet ist und vorzugsweise ein Flächengewicht von 20 g/m² - 100 g/m² aufweist.

Besonders bevorzugt ist als Einlage eine mehrschichtige Kunststofffolie, welche heißsiegelfähig, hochtransparent und für Lebensmittel geeignet ist, die höchstens einen Rückschrumpf von <5% aufweist und außerdem eine Barriere gegen Gase, wie Sauerstoff und/oder Wasserdampf, gegen Feuchtigkeit, gegen Migration von niedermolekularen Anteilen und/oder gegen Geschmacks- bzw. Geruchsbeeinträchtigung und/oder gegen Fette und Öle aufweist.

Die erfindungsgemäße Einlage aus den beschriebenen Kunststofffolien ist nicht durch Zwischenwände aus z.B. zusammenhängenden Noppen oder Zacken bestehend aus der Kunststofffolie der Einlage in Kammern aufgeteilt. Die Einlage besteht vorzugsweise aus einer kompakten Kunststofffolie ohne Durchgänge, wie Perforationen.

Nach Füllung der erfindungsgemäßen Verpackungsmulde mit Füllgut, wird sie mit einem Verpackungselement zum Verschließen der Mulde (dem Verschlusselement), vorzugsweise einem Deckel, verschlossen. Dieses Verschlusselement, vorzugsweise der Deckel, des erfindungsgemäßen Verpackungssystems basiert bevorzugt auf einer heißsiegelbaren, ein- oder mehrschichtigen Kunststofffolie. Wenn das Verschlusselement, vorzugsweise der Deckel, aus einer mehrschichtigen Kunststofffolie aufgebaut ist, kann es auch eine druckempfindliche Haftklebstoffschicht, zumindest im Bereich der Siegelnaht, als wiederverschließbare Vorrichtung, aufweisen.

In einer bevorzugten Ausführungsform ist die als Verschlusselement zum Einsatz kommende Kunststofffolie mehrschichtig, wobei zumindest eine Schicht auf einem Polyester, Copolyester oder deren Mischungen basiert. Die mehrschichtige Kunststofffolie dieses Elements umfasst vorzugsweise die Schichten:
(g) eine zum Füllgut gerichtete Siegelschicht, vorzugsweise Heißsiegelschicht (g) aufgebaut aus wenigstens einem thermoplastischen Olefin-Homo- oder Copolymeren, Cyclo-Olefin-Copolymeren oder deren Mischungen,
(b) ggf. eine Haftvermittlerschicht (b),
(c) ggf. eine Schicht (c) aufgebaut aus wenigstens einem Homo- und/oder Copolyamid,
(d) ggf. wenigstens eine innenliegende Barriereschicht (d)
(c) ggf. eine weitere Schicht (c) aufgebaut aus wenigstens einem Homo- und/oder Copolyamid,
(b) ggf. eine weitere Haftvermittlerschicht (b), und
(h) eine Schicht (h), aufgebaut aus einem Polyester, Copolyester oder einer ihrer Mischungen, vorzugsweise als Außenschicht.

Erfindungsgemäß bevorzugt wird die als Verschlusselement zum Einsatz kommende Kunststofffolie in Längs- und/oder Querrichtung in einem Reckverhältnis von mindestens 1:1,5, vorzugsweise mindestens 1:2, besonders bevorzugt 1 : 2 bis 1 : 4 gereckt, wodurch sich die mehrschichtige Kunststofffolie durch eine besonders hohe Durchstoßfestigkeit auszeichnet.

Die als Deckelelement zum Einsatz kommende Kunststofffolie weist bevorzugt eine Dicke zwischen 20 und 350 µm, bevorzugter zwischen 30 und 300 µm, noch bevorzugter zwischen 35 und 250 µm, am bevorzugtesten zwischen 40 und 200 µm und insbesondere 45 bis 150 µm oder 50 bis 120 µm auf.

Besonders bevorzugt weist die als Verschlusselement verwendete, mehrschichtige Kunststofffolie, die siegelfähig, hochtransparent, ggf. wiederverschließbar und für Lebensmittel geeignet ist, praktisch keinen Rückschrumpf, vorzugsweise eine Barriere gegen Gase, wie Sauerstoff oder Wasserdampf, gegen Feuchtigkeit, gegen Migration von niedermolekularen Anteilen, gegen Geschmacks- bzw. Geruchsbeeinträchtigung und/oder gegen Fette und Öle auf.

Bevorzugt weist die als Verschlusselement verwendete Kunststofffolie eine Sauerstoffdurchlässigkeit gemäß DIN 53380-3 von unter 10,00 cm³/(m²·d·bar) bei 23°C und 50% r.F. auf. Bevorzugt beträgt die Sauerstoffdurchlässigkeit höchstens 8 cm³/(m²·d·bar), bevorzugt höchstens 7 oder 6 cm³/(m²·d·bar), bevorzugter höchstens 5, 4 oder 3 cm³/(m²·d·bar), noch bevorzugter höchstens 2, 1 oder 0,5 cm³/(m²·d·bar), am bevorzugtesten höchstens 0,4, 0,3 oder 0,2 cm³/(m²·d·bar) und insbesondere höchstens 0,1, 0,09 oder 0,08 cm³/(m²·d·bar) (jeweils bei 23°C und 50% r. F.).

Die als Verschlusselement verwendete mehrschichtige Kunststofffolie weist außerdem höchstens eine Wasserdampfdurchlässigkeit auf, die den vorstehend genannten Werten der Sauerstoffdurchlässigkeit entspricht, wobei die Wasserdampfdurchlässigkeit gemäß DIN ISO 53 122 bestimmt wird.

Das erfindungsgemäße Verpackungssystem weist bevorzugt neben der erfindungsgemäßen Verpackungsmulde aus Wellpappenstruktur und der vorstehend beschriebenen Einlage auch ein vorzugsweise transparentes Verschlusselement, vorzugsweise einen Deckel, aus einer, vorzugsweise mehrschichtigen, gegebenenfalls wiederverschließbaren Kunststofffolie mit gegebenenfalls den genannten Barriereeigenschaften zum Verschließen der Verpackungsmulde auf.

Geeignete Barriereschichten wurden bereits vorstehend in Verbindung mit Beschreibung der als erfindungsgemäße Einlage zum Einsatz kommenden mehrschichtigen Kunststofffolie offenbart.

Besonders bevorzugt besteht das Verschlusselement aus einer mindestens zweischichtigen Kunststofffolie. Das Material dieser Kunststofffolie und die als Einlage zum Einsatz kommende mehrschichtige Kunststofffolie kann gleich oder verschieden sein. Vorzugsweise kann für den Deckel jede beliebige dem Fachmann insbesondere aus dem Bereich der Lebensmitteltechnik bekannte Kunststofffolie verwendet werden, die vorzugsweise eine Polyester-Schicht aufweist. Die Kunststofffolie des Verschlusselements kann gegebenenfalls bedruckt sein.

Besonders bevorzugt umfasst die Kunststofffolie des Verschlusselements eine heißsiegelbare Schicht (g), die vorzugsweise auf demselben Polymer wie die heißsiegelbaren Schichten (a) bzw. (e) der Kunststofffolie, aus der die Einlage hergestellt wird, oder zumindest auf derselben Art Polymer basiert. Geeignete Polymere zur Herstellung der in der Kunststofffolie des Verschlusselements ggf. vorhandenen Schichten (b), (c), (d) und (f) wurden bereits vorstehend in Verbindung mit Beschreibung der als Einlage zum Einsatz kommenden Kunststofffolie offenbart.

Die bevorzugt vorhandene Schicht (h) der Deckel-Kunststofffolie basiert auf wenigstens einem Polyester oder wenigstens einem Copolyester, der bevorzugt ausgewählt ist aus der Gruppe umfassend Polyethylenterephthalate (PET), insbesondere c-PET, a-PET, CoPET, PBT und CoPBT. Die Polyester- bzw. Copolyester-Schicht kann gegebenenfalls auch orientiert sein. Mit "PET" werden Polyethylenterephthalate bezeichnet, die aus Ethylenglykol und Terephthalsäure hergestellt wurden. Ferner können amorphe PET (a-PET) und kristalline PET (c-PET) eingesetzt werden. Mit "CoPET" werden Copolyester bezeichnet, die neben Ethylenglykol und Terephthalsäure noch weitere Monomere, wie z.B. verzweigte oder aromatische Diole enthalten. Mit "CoPBT" werden Polybutylenterephthalate bezeichnet. Bevorzugt weist der zum Einsatz kommende Polyester oder Copolyester eine intrinsische Viskosität von vorzugsweise 0,1 bis 2,0 dl/g, bevorzugter von 0,3 bis 1,5 dl/g, insbesondere von 0,6 bis 1,0 dl/g auf, wobei die Methode zur Bestimmung der intrinsischen Viskosität dem Fachmann bekannt ist. Eine ausführliche Beschreibung von geeigneten PET, PBT, Polycarbonaten (PC) und Copolycarbonaten (CoPC) ist im Kunststoffhandbuch Band 3/1 - technische Thermoplaste: Polycarbonate, Polyacetale, Polyester, Celluloseester; Carl Hanser Verlag, 1992, offenbart, auf dessen Inhalt vollumfänglich Bezug genommen wird.

Ganz besonders bevorzugt umfasst die Kunststofffolie als Verschlusselement eine vorzugsweise mindestens zweischichtige Kunststofffolie, die eine Schicht basierend auf PE bzw. orientiertem PET (oPET) aufweist, wobei als Verschlusselement die Heißsiegelschicht aus PE dem Füllgut zugewandt ist. Ggf. ist die Kunststofffolie des Verschlusselements, vorzugsweise des Deckels, über eine Haftklebstoffschicht wiederverschließbar.

Die Kunststofffolie des Verschlusselements kann auch eine Papierschicht umfassen, wobei der Verbund zwischen der vorzugsweise mehrschichtigen Kunststofffolie und der Papierschicht über eine Laminierschicht gegeben ist. Dem Fachmann sind geeignete Materialien für Laminierschichten bekannt. Diese Papierschicht des Verschlusselements kann zur Durchsicht einen Ausschnitt in Form eines Fensters aufweisen. Das Verschlusselement, vorzugsweise der Deckel, des erfindungsgemäßen Verpackungssystems kann aus einem Verbund aus einer vorzugsweise mehrschichtigen Kunststofffolie und einer Papierbahn bestehen, wobei die Papierbahn gegebenenfalls einen Ausschnitt in Form eines Fensters aufweist.

Die Schichten der als Einlage verwendeten, vorzugsweise mehrschichtigen Kunststofffolien und der als Verschlusselement dienenden, vorzugsweise mehrschichtigen Kunststofffolie können gegebenenfalls mit Additiven ausgewählt aus der Gruppe umfassend Antioxidantien, Antiblockmittel, Antifogmittel, Antistatika, antimikrobielle Wirkstoffe, Lichtschutzmittel, UV-Absorber, UV-Filter, Farbstoffe, Farbpigmente, Stabilisierungsmittel, vorzugsweise Hitze-Stabilisatoren, Prozess-Stabilisatoren und UV- und/oder Licht-Stabilisatoren, vorzugsweise basierend auf wenigstens einem sterisch gehinderten Amin (HALS), Peeladditive oder Prozesshilfsmittel dotiert sein.

Zur Herstellung der erfindungsgemäßen Verpackungsmulde wird die beschriebene Kunststofffolie als Kunststofffolienbahn, vorzugsweise unter Wärmezuführung und Anlegen eines Vakuums oder Druckausübung in die bereits vorliegende Wellpappenstruktur so lange tiefgezogen, bis die Kunststofffolie im Wesentlichen formgleich mit der Struktur an deren Innenwänden bis zum Boden und auf der Innenseite der Wellpappenstruktur eine lose Anlagefläche bildet und nicht zurückschrumpft, wobei gleichzeitig eine Entgasung zwischen der Kunststofffolien-Einlage und der Wellpappenstruktur über die zumindest im Bodenbereich der Kartonstruktur befindliche Entgasungsöffnung bzw. Entgasungsöffnungen erfolgt. Alternativ kann die Kunststofffolienbahn auch zumindest teilweise bereits in die Form der Einlage gebracht werden, bevor sie bis zur Endformung in die Wellpappenstruktur tiefgezogen wird.

Vorzugsweise wird das Verfahren zur Herstellung der erfindungsgemäßen Verpackung so durchgeführt, dass zunächst zur Herstellung der erfindungsgemäßen Verpackungsmulde die als Einlage dienende Kunststofffolienbahn, vorzugsweise unter Wärmezuführung, so lange unter Vakuum und/oder Druckausübung in die gefaltete oder mechanisch geformte Wellpappenstruktur tiefgezogen wird, bis die Kunststofffolie im Wesentlichen mit der Mulde aus Wellpappe formgleich an der Innenseite der Seitenwände bis zum und über den Boden der Wellpappenstruktur eine lose Anlagefläche bildet und nicht zurückschrumpft, wobei gleichzeitig eine Entgasung zwischen der Einlage und der Wellpappenstruktur über die zumindest im Bodenbereich der Kartonstruktur aus Wellpappe befindliche Entgasungsöffnung bzw. Entgasungsöffnungen erfolgt,
die Wellpappenstruktur stoffschlüssig, durch Heißsiegeln oder Verpressen, im oberen Teilbereich, vorzugsweise bis zur Oberkante der Innenseite jeder Seitenwand umlaufend mit der Einlage verbunden wird
und nach dem Befüllen die Verpackungsmulde gegebenenfalls unter Gasaustausch mit dem Verschlusselement, vorzugsweise einem Deckel, aus einer der genannten Kunststofffolien mit dem über den gesamten Rand der Wellpappenstruktur umlaufend hinausragenden Teil der Einlage aus Kunststofffolie durch Versiegeln verschlossen wird.

Das stoffschlüssige Verbinden der Einlage mit der Wellpappenstruktur erfolgt nicht über Laschen.

Um die beim Tiefziehen der Einlage in die Wellpappenstruktur zu verdrängende Luft problemlos abführen zu können, weist die Wellpappenstruktur im Bodenbereich wenigstens eine, vorzugsweise mehrere, in regelmäßigen Abschnitten angeordnete Entgasungsöffnungen auf.

Die Anzahl der Entgasungsöffnungen richtet sich vorzugsweise nach der Größe der Wellpappenstruktur.

Die Entgasungsöffnungen können jegliche Form haben. Bevorzugt sind die Entgasungsöffnungen in Form von Schlitzen, die bevorzugt eine Länge von 0,5 cm bis 10 cm, bevorzugter 1 cm bis 5 cm aufweisen.

Diese Entgasungsöffnungen der Wellpappenstruktur sind bevorzugt in den Kanten zwischen den einzelnen Seitenwänden und dem Bodenbereich oder im Boden angeordnet.

In einer besonders bevorzugten Ausführungsform sind die Entgasungsöffnungen der Wellpappenstruktur, vorzugsweise in Form von Schlitzen, in regelmäßigen Abständen in den Kanten zwischen dem Boden und den Seitenwänden, vorzugsweise komplementär zu den Gasabführungsvorrichtungen, d.h. Luftabführungsvorrichtungen, des jeweiligen Formgebungswerkzeuges, angeordnet.

Um die Einlage mit der Wellpappenstruktur in dem angegebenen Bereich zu verbinden, kann die vorzugsweise siegelfähige Kunststofffolie durch Versiegeln, d. h. unter Einwirkung von Wärme und Druck, durch Crimpen, durch Verpressen oder durch Kleben, z.B. durch Kleben mit einem selbstklebenden Folienabschnitt, insbesondere einem doppelseitig selbstklebenden Folienabschnitt, verbunden werden. Bevorzugt ist ein Heißsiegeln mit Siegelwerkzeugen. Dabei erfolgt die stoffschlüssige Verbindung zwischen Wellpappenstruktur und Einlage dadurch, dass die Einlage und die Wellpappenstruktur in dem vorgegebenen Bereich unter Erwärmung gegeneinandergedrückt werden.

Dementsprechend basiert die Einlage des erfindungsgemäßen Verpackungssystems bevorzugt auf einer, vorzugsweise durch Tiefziehen, thermogeformten Kunststofffolie, die in den angegebenen Bereichen, vorzugsweise im gesamten Umfang, mit der Wellpappenstruktur durch Heißsiegeln oder Verpressen stoffschlüssig verbunden ist.

Dieser Herstellungsprozess ist in WO 2011/134590 bzw. WO 2011/134591 beschrieben.

Vorzugsweise weist die Einlage einen über den gesamten Rand der Wellpappenstruktur hinausragenden, umlaufenden Rand als Flansch auf, der zum Verschließen der Verpackungsmulde dient. Dieser Siegelrand steht vorzugsweise senkrecht von dem oberen Rand der Seitenwände ab.

Nach dem Befüllen der Verpackungsmulde kann diese unter Gasaustausch mit dem Verschlusselement, vorzugsweise dem Deckel, basierend auf einer der genannten Kunststofffolien durch Versiegeln mit dem Flansch verschlossen werden.

### Bezugszeichenliste:

- 1: Wellpappenstruktur
- 2: Entgasungsöffnung
- 3: Werkzeug
- 4: Gasabführungsvorrichtungen des Werkzeugs
- 5: Folienbahn zur Herstellung der Einlage
- 6: Einlage
- 7: stoffschlüssige Verbindung zwischen Einlage und Wellpappenstruktur
- 8: Folienbahn zur Herstellung des Deckels

Figur 1 zeigt ein beispielhaftes Schema des Herstellungsprozesses des erfindungsgemäßen Verpackungssystems. Die Wellpappenstruktur (1) wird aufgerichtet in das Werkzeug (3) verbracht, wobei das Werkzeug (3) exakt die Außenkonturen der Wellpappenstruktur (1) aufweist und die Wellpappenstruktur (1) vollständig aufnehmen kann (1A). Die Wellpappenstruktur (1) ist an den vier Kanten, zwischen Boden und Seitenwänden, mit Entgasungsöffnungen (2) (vorzugsweise Schlitzen) versehen. Diese Entgasungsöffnungen (2) sind komplementär zu den Gasabführungsvorrichtungen des Werkzeugs (4) angeordnet. Über der in das Werkzeug (3) eingelassenen Wellpappenstruktur (1) wird die Folienbahn (5) zur Herstellung der Einlage positioniert (1 B). Mittels Druck von oben und Vakuum von unten wird die Folienbahn (5) in die Wellpappenstruktur (1) hineingezogen (nicht dargestellt), wodurch die Einlage (6) erhalten wird. Die verdrängte Luft wird dabei über die Entgasungsöffnungen (2) in der Wellpappenstruktur (1) sowie die entsprechenden Gasabführungsvorrichtungen des Werkzeugs (4) abgeführt (1C). Die an den Seitenwänden der Wellpappenstruktur (1) anliegende Einlage (6) wird im oberen Bereich der Innenseiten der Seitenwände stoffschlüssig mit der Kartonstruktur verbunden (nicht dargestellt). Diese stoffschlüssige Verbindung zwischen Einlage und Wellpappenstruktur (7) erfolgt vorzugsweise mittels eines Heißsiegelwerkzeugs durch Heißsiegeln. Nach dem Befüllen der Verpackungsmulde bestehend aus Wellpappenstruktur (1) und Einlage (6) (nicht dargestellt) wird über der Verpackungsmulde die Folienbahn zur Herstellung des Deckels (8) positioniert (1 D). Anschließend wird die Verpackungsmulde vorzugsweise unter Gasaustausch durch Heißsiegeln der Folienbahn (8) auf den umlaufenden Rand der Einlage (6), auf den Flansch verschlossen (nicht gezeigt), wodurch das erfindungsgemäße Verpackungssystem erhalten wird.

In einer besonders bevorzugten Ausführungsform
- weist die Wellpappenstruktur mehrere schlitzförmige Entgasungsöffnungen in der Bodenfläche oder in den Kanten zwischen Bodenfläche und Seitenwänden auf; und/oder
- besteht die Wellpappenstruktur aus einwelliger Wellpappe, wobei die Wellenbahn ein G-, F- oder E-Profil aufweist; und/oder
- besteht die Wellpappenstruktur aus Wellpappe deren Papierlagen vorzugsweise jeweils ein Gewicht von 50 - 150 g/m² aufweisen; und/oder
- wird die Einlage durch Tiefziehen in die Wellpappenstruktur eingebracht; und/oder
- sind die Einlage und die Innenwand der Wellpappenstruktur jeweils in einem oberen Teilbereich durch Siegeln verbunden; und/oder
- ist die Einlage aus einer Kunststofffolie mit dem Schichtaufbau (a), (b), (c), (d), (c), (b), ggf. (f), ggf. (f), ggf. (b), ggf. (c), ggf. (d), ggf. (c), ggf. (b) und (e); und/oder
- hat die Einlage eine Dicke zwischen 90 und 220 µm; und/oder
- umfasst die Kunststofffolie der Einlage Schichten aus PE, PA und EVOH; und/oder
- ist das Verschlusselement, vorzugsweise der Deckel, aus einer zumindest zweischichtigen Kunststofffolie; und/oder
- hat die Kunststofffolie des Verschlusselements, vorzugsweise des Deckels, eine Dicke von 45 bis 150 µm; und/oder
- umfasst die Kunststofffolie des Verschlusselements, vorzugsweise des Deckels, Schichten aus OPET bzw. PE; und/oder
- ist die Einlage mit dem Verschlusselement durch Heißsiegeln verbunden; und/oder
- hat die Kunststofffolie des Verschlusselements eine wiederverschließbare Anordnung basierend auf einer Haftklebstoffschicht; und/oder
- ist das erfindungsgemäße Verpackungssystem eine Verpackung für Lebensmittel.

Das erfindungsgemäße Verpackungssystem ist vorzugsweise als Verpackung für Güter jeder Art, vorzugsweise Lebensmittel, Genussmittel, Tierfutter und medizinische Produkte, in fester oder flüssiger Form geeignet. Besonders bevorzugt ist das erfindungsgemäße Verpackungssystem als Verpackung für rohe oder gegarte Lebensmittel wie Fleisch und Fisch, Fleischwaren wie Schinken oder Wurst, Fertiggerichte, Tiefkühlkost, Tierfutter, Trockenpulver jeder Art, feste Milchprodukte, Süßigkeiten wie Schokoladenprodukte, Teigwaren, medizinische Produkte und Dekorationsartikel geeignet.

Die einzelnen Bestandteile bzw. Materialien, Beschichtungen, Farben usw. des erfindungsgemäßen Verpackungssystems werden jeweils so gewählt, dass sie den Anforderungen zur Verpackung des Füllgutes entsprechen (z.B. Lebensmitteltauglichkeit bei Lebensmitteln und Genusswaren).

Das erfindungsgemäße Verpackungssystem ist vorzugsweise sterilisierbar, pasteurisierbar und/oder mikrowellengeeignet.

## Patentansprüche

1. Ein Verpackungssystem aus einer Verpackungsmulde und einem davon separaten Verpackungselement zum Verschließen der Mulde, bei dem die Verpackungsmulde eine äußere, gefaltete oder geformte Kartonstruktur aus Wellpappe (1) mit einer Einlage (6) aus einer ein- oder mehrschichtigen, thermogeformten Kunststofffolie (5) aufweist, **dadurch gekennzeichnet,**
**dass** die Innenseite jeder Seitenwand der Kartonstruktur jeweils nur in ihrem oberen Teilbereich (7), vorzugsweise höchstens bis zur jeweiligen Oberkante der Seitenwand, vollumfänglich mit der Einlage durch Heißsiegeln oder Verpressen stoffschlüssig verbunden ist, die Einlage mit den jeweils verbleibenden unteren Bereichen der Innenseite jeder Seitenwand bis zum Boden der Verpackungsmulde eine im Wesentlichen formgleiche, aber lose Anlagefläche bildet und die Kartonstruktur zumindest im Bodenbereich wenigstens eine Entgasungsöffnung (2), vorzugsweise mehrere, in regelmäßigen Abschnitten angeordnete Entgasungsöffnungen aufweist.

2. Ein Verpackungssystem nach Anspruch 1, **dadurch gekennzeichnet, dass** die Papierbahnen der Wellpappe ein Flächengewicht von 50 - 150 g/m² aufweisen.

3. Ein Verpackungssystem nach Anspruch 1 oder 2, **dadurch gekennzeichnet, dass** die Wellpappe wenigstens eine Wellenbahn, vorzugsweise mit einer Welle der Größe G, F oder E aufweist.

4. Ein Verpackungssystem nach einem der vorgängigen Ansprüche, **dadurch gekennzeichnet, dass** die Wellpappe mehrere Wellenbahnen aufweist, wobei jede Wellenbahn, jede Zwischenlage und jede der beiden Außenlagen der Wellpappe denselben oder einen unterschiedlichen Aufbau aufweisen können.

5. Ein Verpackungssystem nach einem der vorgängigen Ansprüche, **dadurch gekennzeichnet, dass** die Kartonstruktur aus Wellpappe (1) ein gefalteter und fixierter Wellpappenzuschnitt ist.

6. Ein Verpackungssystem nach einem der Ansprüche 1 bis 4, **dadurch gekennzeichnet, dass** die Kartonstruktur aus Wellpappe (1) eine durch Feuchtigkeit- und/oder Wärmeeinwirkung mechanisch geformte Wellpappe ist.

7. Ein Verpackungssystem nach einem der vorgängigen Ansprüche, **dadurch gekennzeichnet, dass** die Entgasungsöffnungen (2) der Kartonstruktur aus Wellpappe (1) in Form von Schlitzen in regelmäßigen Abständen in den Kanten zwischen dem Boden und den Seitenwänden, vorzugsweise komplementär zu den Gasabführungsvorrichtungen (4) des jeweiligen Formgebungswerkzeuges (3) für die Einlage (6), angeordnet sind.

8. Ein Verpackungssystem nach einem der vorgängigen Ansprüche, **dadurch gekennzeichnet, dass** die Kartonstruktur aus Wellpappe (1) bedruckt ist.

9. Ein Verpackungssystem nach einem der vorgängigen Ansprüche, **dadurch gekennzeichnet, dass** die Einlage (6) aus einer thermogeformten, mehrschichtigen Kunststofffolie (5) einen transparenten Folienverbund umfasst, der aus
einer gegebenenfalls mehrlagigen Heißsiegelschicht basierend auf wenigstens einem thermoplastischen Polymer,
aus wenigstens einer transparenten Schicht aus einem thermoplastischen Polymer mit einer bestimmten Funktionalität, vorzugsweise wenigstens einer Barriereschicht und
gegebenenfalls notwendigen Haftvermittlerschichten aus einem thermoplastischen Polymer
besteht.

10. Ein Verpackungssystem nach Anspruch 9, **dadurch gekennzeichnet, dass** der transparente Folienverbund wenigstens eine transparente Barriereschicht gegen Gase, wie Sauerstoff oder Wasserdampf, gegen Feuchtigkeit, gegen Migration von niedermolekularen Anteilen und/oder gegen Geschmacks- bzw. Geruchsbeeinträchtigung, aufweist, die jeweils über eine Haftvermittlerschicht mit den angrenzenden Schichten verbunden ist.

11. Ein Verpackungssystem nach Anspruch 9 oder 10, **dadurch gekennzeichnet, dass** der transparente Folienverbund der Einlage (6) eine Papierschicht aufweist, die gegen das Füllgut gerichtet ist und vorzugsweise ein Flächengewicht von 20 g/m² - 100 g/m² aufweist.

12. Ein Verpackungssystem nach einem der vorgängigen Ansprüche, **dadurch gekennzeichnet, dass** die thermogeformte Einlage (6) nur aus einer vorzugsweise mehrschichtigen Kunststofffolie (5) besteht.

13. Ein Verpackungssystem nach einem der vorgängigen Ansprüche, **dadurch gekennzeichnet, dass** es eine Verpackungsmulde aus Wellpappenstruktur (1) mit einer Einlage (6) aus Kunststofffolie (5) und ein vorzugsweise transparentes, separates Verschlusselement, vorzugsweise einen Deckel, aus einer vorzugsweise mehrschichtigen, gegebenenfalls wiederverschließbaren Kunststofffolie (8) aufweist.

14. Ein Verpackungssystem nach einem der vorgängigen Ansprüche, **dadurch gekennzeichnet, dass** das Verschlusselement aus einem Verbund aus einer gegebenenfalls mehrschichtigen, vorzugsweise transparenten Kunststofffolie (8) und einer Papierbahn besteht, wobei die Papierbahn gegebenenfalls einen Ausschnitt in Form eines Fensters aufweist.

15. Ein Verpackungssystem nach einem der vorgängigen Ansprüche, **dadurch gekennzeichnet, dass** die mehrschichtige Kunststofffolie (8) des Verschlusselementes vorzugsweise eine druckempfindliche Haftklebstoffschicht als wiederverschließbare Vorrichtung aufweist.

16. Ein Verpackungssystem nach einem der vorgängigen Ansprüche, **dadurch gekennzeichnet, dass** das Verpackungssystem als Verpackung für Güter jeder Art, vorzugsweise Lebensmittel, Genussmittel, Tierfutter oder medizinische Produkte, in fester oder flüssiger Form geeignet ist.

17. Ein Verpackungssystem nach Anspruch 16, **dadurch gekennzeichnet, dass** es als Verpackung sterilisierbar, pasteurisierbar und/oder mikrowellengeeignet ist.

18. Ein Verfahren zur Herstellung einer Verpackung aus einem Verpackungssystem gemäß einem der Ansprüche 1 - 15, **dadurch gekennzeichnet, dass** zur Herstellung der Verpackungsmulde die als Einlage (6) dienende Kunststofffolienbahn (5) vorzugsweise unter Wärmezuführung so lange unter Vakuum und/oder Druckausübung in die fertig gefaltete oder mechanisch geformte Wellpappenstruktur (1) tiefgezogen wird, bis die Kunststofffolie (5) im Wesentlichen formgleich an der Innenseite jeder Seitenwand bis zum und über den Boden der Wellpappenstruktur eine lose Anlagefläche bildet und nicht zurückschrumpft, wobei gleichzeitig eine Entgasung zwischen der Einlage und der Wellpappenstruktur über die zumindest im Bodenbereich der Wellpappenstruktur befindliche Entgasungsöffnung (2) bzw. Entgasungsöffnüngen erfolgt,
die Einlage mit der Wellpappenstruktur stoffschlüssig im oberen Teilbereich (7) höchstens bis zur Oberkante der Innenseite jeder Seitenwand umlaufend durch Heißsiegeln oder Verpressen verbunden wird
und die Verpackungsmulde nach Befüllen gegebenenfalls unter Gasaustausch mit dem Verschlusselement, vorzugsweise einem Deckel, basierend auf einer Kunststofffolie (8) mit dem über den gesamten Rand der Wellpappenstruktur umlaufend hinausragenden Teil der Einlage aus Kunststofffolie durch Siegeln verschlossen wird.

## Claims

1. A packaging system comprising a packaging tray and a packaging element, separate therefrom, for closing the tray, said packaging tray has an outer, folded or shaped cardboard structure of corrugated board (1) with an insert (6) of a single- or multi-layer, thermoformed plastics film (5), **characterized in that**
the inner surface of each side wall of the cardboard structure is connected with the insert under material bonding by heat sealing or pressing along the entire periphery in each case only at its upper portion (7), preferably no higher than the upper edge of the side wall, the remaining lower regions of the insert form a substantially identically shaped but loose contact surface with the inner surface of each side wall down to the bottom of the packaging tray, and the cardboard structure has at least in the bottom region at least one gas venting opening (2), preferably a plurality of gas venting openings arranged at regular intervals.

2. The packaging system according to Claim 1, **characterized in that** the paper webs of the corrugated board have a grammage of from 50 to 150 g_{/m}²_{.}

3. The packaging system according to Claim 1 or 2, **characterized in that** the corrugated board has at least one fluted web, preferably with a flute of size G, F or E.

4. The packaging system according to one of the preceding claims, **characterized in that** the corrugated board has a plurality of fluted webs, wherein each fluted web, each intermediate web and each of the two outer webs of the corrugated board can have the same or a different structure.

5. The packaging system according to one of the preceding claims, **characterized in that** the cardboard structure of corrugated board (1) is a folded and fixed corrugated board blank.

6. The packaging system according to one of Claims 1 to 4, **characterized in that** the cardboard structure of corrugated board (1) is a corrugated board shaped mechanically by the action of moisture and/or heat.

7. The packaging system according to one of the preceding claims, **characterized in that** the gas venting openings (2) of the cardboard structure of corrugated board (1) in the form of slots are arranged at regular intervals in the edges between the bottom and the side walls, preferably complementary to the gas removal devices (4) of the particular shaping tool (3) for the insert (6).

8. The packaging system according to one of the preceding claims, **characterized in that** the cardboard structure of corrugated board (1) is printed.

9. The packaging system according to one of the preceding claims, **characterized in that** the insert (6) made of a thermoformed, multi-layer plastics film (5) comprising a transparent film composite which consists of
an optionally multi-ply heat-sealable layer based on at least one thermoplastic polymer,
at least one transparent layer of a thermoplastic polymer having a specific functionality, preferably at least one barrier layer, and optionally necessary adhesion promoter layers of a thermoplastic polymer.

10. The packaging system according to Claim 9, **characterized in that** the transparent film composite comprises at least one transparent barrier layer against gases, such as oxygen or water vapor, against moisture, against the migration of low molecular weight components and/or against taste or odor impairment, which barrier layer is in each case connected to the adjacent layers *via* an adhesion promoter layer.

11. The packaging system according to Claim 9 or 10, **characterized in that** the transparent film composite of the insert (6) comprises a paper layer which faces the packaged product and preferably has a grammage of from 20 g/m² to 100 g_{/}m².

12. The packaging system according to one of the preceding claims, **characterized in that** the thermoformed insert (6) consists only of a preferably multi-layer plastics film (5).

13. The packaging system according to one of the preceding claims, **characterized in that** it has a packaging tray of corrugated board structure (1) with an insert (6) of plastics film (5) and a separate, preferably transparent closing element, preferably a lid, of a preferably multi-layer, optionally reclosable plastics film (8).

14. The packaging system according to one of the preceding claims, **characterized in that** the closing element is made of a composite of an optionally multi-layer, preferably transparent plastics film (8) and a paper web, wherein the paper web optionally has a cutout in the form of a window.

15. The packaging system according to one of the preceding claims, **characterized in that** the multi-layer plastics film (8) of the closing element preferably has a pressure-sensitive adhesive layer as a reclosable device.

16. The packaging system according to one of the preceding claims, **characterized in that** the packaging system is suitable as a packaging for products of any kind, preferably foodstuffs, semi-luxury foods, animal feed or medical products, in solid or liquid form.

17. The packaging system according to Claim 16, **characterized in that**, as a packaging, it is sterilizable, pasteurizable and/or suitable for microwaves.

18. The method for producing a packaging comprising a packaging system according to one of Claims 1 to 15, **characterized in that**, for the production of the packaging tray, the plastics film web (5) serving as the insert (6) is deep drawn, preferably with the supply of heat, under vacuum and/or with application of pressure, into the ready folded or mechanically shaped corrugated board structure (1) until the plastics film (5) is of substantially identical shape and forms a loose contact surface on the inner surface of each side wall as far as and over the bottom of the corrugated board structure and does not shrink back, wherein at the same time gas is evacuated between the insert and the corrugated board structure *via* the gas venting opening, or gas venting openings (2), arranged at least in the bottom region of the corrugated board structure,
the insert is bonded to the corrugated board structure by material bonding by means of heat sealing or pressing in the upper portion (7) not higher than the upper edge of the inside of each side wall along the periphery,
and, after filling, optionally with gas exchange, the packaging tray is closed with the closing element, preferably a lid, based on a plastics film (8) by sealing with the portion of the insert of plastics film that projects beyond the entire edge of the corrugated board structure along the periphery.

## Revendications

1. Système d'emballage constitué par une barquette d'emballage et un élément d'emballage séparé de celle-ci, destiné à fermer la barquette, dans lequel la barquette d'emballage présente une structure externe pliée ou moulée en carton ondulé (1), pourvue d'un insert (6) constitué par une feuille (5) en matériau synthétique monocouche ou multicouche, thermoformée, **caractérisé en ce que** la face interne de chaque paroi latérale de la structure en carton n'est à chaque fois assemblée par liaison de matière, par thermoscellage ou par compression, que dans sa zone partielle supérieure (7), de préférence au plus jusqu'à chaque bord supérieur de la paroi latérale, sur toute la périphérie avec l'insert, l'insert forme, avec les zones inférieures qui restent de la face interne de chaque paroi latérale jusqu'au fond de la barquette d'emballage une surface d'appui essentiellement de même forme, mais détachée et la structure en carton présente, au moins dans la zone de fond, au moins une ouverture de dégazage (2), de préférence plusieurs ouvertures de dégazage disposées dans des sections régulières.

2. Système d'emballage selon la revendication 1, **caractérisé en ce que** les bandes de papiers du carton ondulé présentent un grammage de 50-150 g/m².

3. Système d'emballage selon la revendication 1 ou 2, **caractérisé en ce que** le carton ondulé présente au moins une bande ondulée, présentant de préférence une cannelure de dimension G, F ou E.

4. Système d'emballage selon l'une quelconque des revendications précédentes, **caractérisé en ce que** le carton ondulé présente plusieurs bandes ondulées, chaque cannelure, chaque couche intermédiaire et chacune des deux couches externes du carton ondulé pouvant présenter la même construction ou une construction différente.

5. Système d'emballage selon l'une quelconque des revendications précédentes, **caractérisé en ce que** la structure en carton ondulé (1) est une ébauche en carton ondulé, pliée et fixée.

6. Système d'emballage selon l'une quelconque des revendications 1 à 4, **caractérisé en ce que** la structure en carton ondulé (1) est un carton ondulé moulé mécaniquement sous l'effet de l'humidité et/ou de la chaleur.

7. Système d'emballage selon l'une quelconque des revendications précédentes, **caractérisé en ce que** les ouvertures de dégazage (2) de la structure en carton ondulé (1) sont disposées sous forme de fentes à des distances régulières dans les bords entre le fond et les parois latérales, de préférence de manière complémentaire aux dispositifs (4) d'évacuation de gaz de l'outil de moulage (3) pour l'insert (6).

8. Système d'emballage selon l'une quelconque des revendications précédentes, **caractérisé en ce que** la structure en carton ondulé (1) est imprimée.

9. Système d'emballage selon l'une quelconque des revendications précédentes, **caractérisé en ce que** l'insert (6) en une feuille (5) en matériau synthétique multicouche, thermoformé, comprend un assemblage transparent de feuilles, qui est constitué par une couche de thermoscellage, le cas échéant multicouche à base d'au moins un polymère thermoplastique, par au moins une couche transparente constituée par un polymère thermoplastique présentant une fonctionnalité déterminée, de préférence au moins une couche formant une barrière et par des couches le cas échéant nécessaires de promoteur d'adhérence en un polymère thermoplastique.

10. Système d'emballage selon la revendication 9, **caractérisé en ce que** l'assemblage de feuilles, transparent, présente au moins une couche transparente formant une barrière contre les gaz, tels que l'oxygène ou la vapeur d'eau, contre l'humidité, contre la migration de proportions de bas poids moléculaire et/ou contre l'atteinte du goût ou de l'odeur, qui est à chaque fois assemblée aux couches adjacentes via une couche de promoteur d'adhérence.

11. Système d'emballage selon la revendication 9 ou 10, **caractérisé en ce que** l'assemblage de feuilles, transparent, de l'insert (6) présente une couche de papier qui est orientée vers le matériau de remplissage et qui présente de préférence un grammage de 20 g/m²-100 g/m².

12. Système d'emballage selon l'une quelconque des revendications précédentes, **caractérisé en ce que** l'insert (6) thermoformé est uniquement constitué par une feuille (5) en matériau synthétique, de préférence multicouche.

13. Système d'emballage selon l'une quelconque des revendications précédentes, **caractérisé en ce qu'**il présente une barquette d'emballage en une structure (1) en carton ondulé présentant un insert (6) en une feuille (5) en matériau synthétique et un élément de fermeture séparé, de préférence transparent, de préférence un couvercle, en une feuille (8) en matériau synthétique de préférence multicouche, le cas échéant refermable.

14. Système d'emballage selon l'une quelconque des revendications précédentes, **caractérisé en ce que** l'élément de fermeture est constitué par un assemblage d'une feuille (8) en matériau synthétique, de préférence transparente, le cas échéant multicouche, et d'une bande de papier, la bande de papier présentant le cas échéant une découpe sous forme d'une fenêtre.

15. Système d'emballage selon l'une quelconque des revendications précédentes, **caractérisé en ce que** la feuille (8) en matériau synthétique, multicouche, de l'élément de fermeture présente de préférence une couche autoadhésive sensible à la pression comme dispositif refermable.

16. Système d'emballage selon l'une quelconque des revendications précédentes, **caractérisé en ce que** le système d'emballage convient comment emballage pour des produits de n'importe quelle nature, de préférence des aliments, des denrées de luxe, des aliments pour animaux ou des produits médicaux, sous forme solide ou liquide

17. Système d'emballage selon la revendication 16, **caractérisé en ce que**, en tant qu'emballage, il peut être stérilisé, pasteurisé et/ou convient pour les micro-ondes.

18. Procédé pour la fabrication d'un emballage constitué par un système d'emballage selon l'une quelconque des revendications 1 à 15, **caractérisé en ce que**, pour la fabrication de la barquette d'emballage, la bande (5) de feuille en matériau synthétique servant d'insert(6) est emboutie, de préférence avec alimentation de chaleur, sous vide et/ou en exerçant de la pression, dans la structure (1) en carton ondulé pliée ou moulée mécaniquement, finie, jusqu'à ce que la feuille (5) en matériau synthétique forme une surface d'appui détachée, présentant essentiellement la même forme, contre la face interne de chaque paroi latérale jusqu'à et sur le fond de la structure en carton ondulé et ne présente pas de retrait, un dégazage ayant lieu simultanément entre l'insert et la structure en carton ondulé via l'ouverture de dégazage (2) ou les ouvertures de dégazage se trouvant au moins dans la zone du fond de la structure en papier ondulé, l'insert est assemblé, par liaison de matière, par thermoscellage ou compression, de manière périphérique, à la structure en carton ondulé dans la zone partielle supérieure (7), au plus jusqu'au bord supérieur de la face interne de chaque paroi latérale et la barquette d'emballage est fermée par scellage après remplissage, le cas échéant avec échange de gaz, par l'élément de fermeture, de préférence un couvercle, à base d'une feuille (8) en matériau synthétique avec la partie dépassant sur tout le bord de la structure en carton ondulé, de manière périphérique, de l'insert en feuille en matériau synthétique.
